# EUROPÄISCHE PATENTSCHRIFT

(11) **EP 1 851 779 B1**
(45) Veröffentlichungstag und Bekanntmachung des Hinweises auf die Patenterteilung: **17.06.2015**
(21) Anmeldenummer: 06724860.9
(22) Anmeldetag: 22.02.2006
(51) Int. Cl.: H01H 9/16

(54) **ELEKTRISCHER INSTALLATIONSSCHALTER IN MODULARBAUWEISE MIT AUSTAUSCHBARER BELEUCHTUNGSEINHEIT**
ELECTRICAL INSTALLATION SWITCH FOR A MODULAR CONSTRUCTION PROVIDED WITH AN INTERCHANGEABLE ILLUMINATION UNIT
INTERRUPTEUR D'INSTALLATION ELECTRIQUE DE CONSTRUCTION MODULAIRE, A UNITE D'ECLAIRAGE INTERCHANGEABLE

(30) Priorität: 25.02.2005 DE 102005008755
(43) Veröffentlichungstag der Anmeldung: 07.11.2007
(73) Patentinhaber: Siemens Aktiengesellschaft, 80333 München (DE)
(72) Erfinder: DEISS, Wolfgang, 84066 Mallersdorf-Pfaffenberg (DE); HUTTNER, Roland, 93133 Burglengenfeld (DE)
(86) Internationale Anmeldenummer: PCT/EP2006/060177
(87) Internationale Veröffentlichungsnummer: WO 2006/089907

(56) Entgegenhaltungen:
- EP-A- 1 351 266
- DE-A1- 1 790 264
- DE-A1- 1 921 571

## Beschreibung

Die Erfindung betrifft einen elektrischen Installationsschalter in Modularbauweise mit austauschbarer Beleuchtungseinheit.

Ein derartiger elektrischer Installationsschalter kommt beispielsweise im Bereich der Hausinstallationstechnik zum Einsatz. Für Orientierungs- oder Kontrollzwecke kann dabei im Installationsschalter eine Beleuchtung vorgesehen sein, die naturgemäß einem gewissen Verschleiß unterliegt und von Zeit zu Zeit ausgewechselt werden muss.

Aus der EP 1 102 291 B1 ist ein modular aufgebauter elektrischer Installationsschalter bekannt, in den eine Klemmlampe mit einem Leuchtmittel einsetzbar ist.

Aus der DE 192 15 71 sind beleuchtete Schalterausführungen bekannt, die großflächige Beleuchtungselemente inmitten des Schalters aufweisen, die durch ein bestimmtes Einstecken der vorhandenen Schaltungsart anpassbar und von der Vorderseite her installierbar sind.

Aus der EP 1 351 266 A2 ist ein elektrischer Wippenschalter bekannt, wobei im Schaltstück eine oberseitig offene Aufnahmekammer zur Aufnahme eines Leuchtmittels vorhanden ist.

Der Erfindung liegt die Aufgabe zugrunde, einen aufwandsarmen Austausch eines im Installationsschalter angeordneten Beleuchtungsmittels insbesondere von der Vorderseite des Installationsschalters aus zu ermöglichen.

Diese Aufgabe wird erfindungsgemäß gelöst durch einen elektrischen Installationsschalter mit den Merkmalen des Anspruchs 1; vorteilhafte Ausgestaltungen sind jeweils Gegenstand von weiteren Ansprüchen.

Dadurch, dass die Ausnehmung des Grundmoduls wippenseitig ausgeführt ist, wird auf einfachste Weise eine Auswechslung einer als Einschub ausgebildeten Beleuchtungseinheit möglich. Hierzu muss lediglich die Blende und eine Schaltwippe des Installationsschalters abgenommen werden. Anschließend kann die komplette Beleuchtungseinheit abgenommen und die komplette Beleuchtungseinheit bzw. auch gegebenenfalls ein in der Beleuchtungseinheit angeordnetes Beleuchtungsmittel gewechselt werden. Eine Demontage des kompletten Installationsschalters oder von mehreren Teilen oder gar ein Ab- bzw. Anklemmen von zusätzlichen Leitungen ist nicht erforderlich.

Ein sicherer mechanischer Halt der Beleuchtungseinheit in dem Grundelement des Installationsschalters bei gleichzeitig einfacher Möglichkeit zum Austausch der Beleuchtungseinheit kann in der Weise erzielt werden, dass das Grundmodul mindestens eine im Bereich der Ausnehmung angeordnete Aussparung zum insbesondere formschlüssigen Eingriff mindestens eines an der Beleuchtungseinheit vorgesehenen Halteelements aufweist.

Ein sicherer und guter elektrischer Anschluss der Beleuchtungseinheit an eine Spannungsversorgung kann dadurch sichergestellt werden, dass das Grundmodul Kontaktmittel zur Kontaktierung mit in der Beleuchtungseinheit angeordneten Kontaktierungsmitteln aufweist.

Ein einfaches und sicheres Auswechseln eines Beleuchtungsmittels des Installationsschalters wird dadurch sichergestellt, dass die Beleuchtungseinheit eine Kammer zur Aufnahme eines Beleuchtungsmittels aufweist.

Der Einbau von sonstigen Bauteilen sowie deren einfacher Austausch wird dadurch gewährleistet, dass die Beleuchtungseinheit zur Aufnahme weiterer elektrischer und/oder elektronischer Bauteile, insbesondere eines Widerstands und/oder einer Diode vorgesehen ist.

Eine bevorzugte Ausführungsform der Kontaktierungsmittel der Beleuchtungseinheit besteht darin, dass diese als Federn ausgebildet sind.

Eine einfache Kontaktierung des Beleuchtungsmittels bzw. weiterer elektrischer Bauteile kann dadurch erzielt werden, dass die Federn auf der der Kontaktierung des Beleuchtungsmittels zugewandten Seite als Haken zum Einhängen an ein Kontaktelement des Beleuchtungsmittels, oder eines mit dem Beleuchtungsmittel koppelbaren elektrischen und/oder elektronischen Bauteils ausgebildet sind. Hierdurch sind die Federn auf einfache Weise auch gleichzeitig gegen Verlieren gesichert.

Bei einer bevorzugten Ausgestaltungsform wird die Beleuchtungseinheit aus zwei aufklappbaren Gehäusehälften gebildet wird, wobei eine der zwei Gehäusehälften mindestens die Kammer zur Aufnahme des Leuchtmittels und/oder der mit dem Beleuchtungsmittel koppelbaren elektrischen und/oder elektronischen Bauteile aufweist. Die zwei Gehäusehälften bilden somit eine sichere mechanische Verpackung des Beleuchtungsmittels und ggf. vorhandener weiterer Bauteile, wobei durch ein einfaches Aufklappen der Gehäusehälften der Austausch des Beleuchtungsmittels oder der Bauteile auf einfache Weise möglich ist.

Im Folgenden wird die Erfindung anhand der in den Figuren dargestellten Ausführungsbeispiele näher beschrieben und erläutert.

Es zeigen:
- FIG 1: zeigt ein Ausführungsbeispiel eines modular aufgebauten Installationsschalters mit austauschbarer Beleuchtungseinheit,
- FIG 2: den in FIG 1 dargestellten Installationsschalter mit im Grundmodul des Installationsschalters integrierten Beleuchtungseinheit,
- FIG 3: eine Blende und eine Schaltwippe für einen in FIG 1 und 2 dargestellten Installationsschalter,
- FIG 4: ein Grundmodul zum Einsatz in einem Installationsschalter,
- FIG 5: eine Seitenansicht des in FIG 4 dargestellten Grundmoduls mit integrierter Beleuchtungseinheit,
- FIG 6: einen Ausschnitt des im Grundmodul eingeschobenen Beleuchtungseinheit,
- FIG 7: eine Ausführungsform einer Beleuchtungseinheit in geöffnetem Zustand,
- FIG 8: eine Detailansicht der in FIG 7 dargestellten Beleuchtungseinheit und deren Kontaktierung zu Kontaktmitteln des Grundmoduls und
- FIG 9: einen Ausschnitt aus FIG 8 zur Kontaktierung der Beleuchtungseinheit mit dem Grundmodul.

FIG 1 zeigt ein Ausführungsbeispiel eines modular aufgebauten elektrischen Installationsschalters 20 mit einem zur Aufnahme einer Schaltwippe ausgeführten Grundmodul 4. Das Grundmodul 4 ist in einen Tragrahmen 5 eingerastet. Zur mechanischen Kopplung zwischen dem Grundmodul 4 und der Schaltwippe (vgl. Fig. 3) dient eine mit dem Grundmodul verbundene Schaltwippenaufnahme 24. Die Besonderheit des in FIG 1 dargestellten Installationsschalters 20 besteht vor allem darin, dass das Grundmodul 4, welches im Folgenden auch als Grundwippe 4 bezeichnet wird, eine Ausnehmung 8 zur Aufnahme einer Beleuchtungseinheit 3 als Einschub in die Ausnehmung 8 aufweist. Die Beleuchtungseinheit 3 enthält ein Beleuchtungsmittel 7 sowie Kontaktierungsmittel 10 zur Kontaktierung des Beleuchtungsmittels 7 mit im Grundmodul 4 vorgesehenen Kontaktflächen bzw. mit mit den Kontaktflächen verbundenen Anschlussklemmen.

Die Beleuchtungseinheit 3 weist darüber hinaus zwei Halteelemente 11 auf, die zum Eingriff in entsprechende Aussparungen 13 des Grundmoduls 4 vorgesehen sind. Die Einschubrichtung bzw. Einschubebene der Beleuchtungseinheit 3 ist bei dem in FIG 1 dargestellten Ausführungsbeispiel durch gestrichelte Führungslinien 6 für den Einbau gekennzeichnet.

Die Beleuchtungseinheit 3 bildet somit ein auswechselbares Beleuchtungselement, das form- und/oder kraftschlüssig am Grundmodul 4 befestigt werden kann. Die Kontaktierung der Beleuchtungseinheit 3 erfolgt bei dem in FIG 1 dargestellten Ausführungsbeispiel mittels der als Federn ausgebildeten Kontaktierungsmittel 10 an entsprechenden Kontaktmitteln bzw. Anschlussklemmen des Grundmoduls 4. Zur Befestigung der Beleuchtungseinheit 3 am Grundmodul 4 dienen die als Haken ausgebildeten Halteelemente 11 im Zusammenspiel mit den am Gehäuse des Grundmoduls 4 im Bereich der Ausnehmung 8 vorgesehenen Aussparungen 13. Mit Hilfe des in FIG 1 dargestellten Installationsschalters 20 wird es somit möglich, die Beleuchtungseinheit 3 auszuwechseln, ohne dass der Installationsschalter 20 demontiert werden müsste oder sogar Leitungen ab- und angeklemmt werden müssten.

FIG 2 zeigt den in FIG 1 dargestellten Installationsschalter 20 mit im Installationsschalter 20 bzw. im Grundmodul eingesetzten Beleuchtungselement 3. Darüber hinaus werden die bereits im Zusammenhang mit FIG 1 eingeführten Bezugszeichen verwendet.

In FIG 2 wird ersichtlich, dass die Beleuchtungseinheit 3 und das Grundmodul 4 eine formschlüssige Verbindung bilden, wobei im eingesetzten Zustand die als Haken ausgebildeten Halteelemente 11 in die Aussparungen 13 des Grundmoduls 4 eingreifen. Zur Vermeidung von Wiederholungen wird bezüglich der Funktion des Installationsschalters von FIG 2 auf die Ausführungen zu FIG 1 verwiesen.

FIG 3 zeigt eine Blende 1 sowie eine Schaltwippe 2, wie sie für einen Installationsschalter entsprechend FIG 1 und FIG 2 verwendbar ist. Zur Demontage der Beleuchtungseinheit muss lediglich die Schaltwippe 2 und die Blende 1 entfernt werden, die auf dem Installationsschalter bzw. auf dem Grundmodul aufgerastet sind. Anschließend kann, wie bereits im Zusammenhang mit FIG 1 und FIG 2 beschrieben wurde, die Beleuchtungseinheit auf einfache Weise aus dem Grundmodul entfernt und ausgewechselt werden.

FIG 4 zeigt ein Ausführungsbeispiel eines Grundmoduls 4 mit im Grundmodul 3 eingesetzter Beleuchtungseinheit 3. Das Grundmodul 4 besteht im Wesentlichen aus einem Gehäuseteil 25, welches zur Aufnahme der hier nicht gezeigten Schaltwippe (vgl. FIG 3) bzw. die Schaltwippenaufnahme 24 (vg. FIG 1 und 2) vorgesehen ist. Die Besonderheit des Grundmoduls 4 besteht darin, dass im Grundmodul eine für Orientierungs- oder Kontrollzwecke benötigte Beleuchtung des Installationsschalters in dem Grundmodul 4 als separate und auswechselbare Beleuchtungseinheit 3 ausgeführt ist. Die Beleuchtungseinheit umfasst hierzu das Beleuchtungsmittel 7, welches beispielsweise als Leuchtdiode oder als Glimmlampe ausgeführt ist. Die Arretierung der Beleuchtungseinheit 3 in dem Grundmodul 4, d.h. im Gehäuseteil 25 des Grundmoduls 4 erfolgt mittels der bereits im Zusammenhang mit den Figuren 1 und 2 gezeigten Halteelemente 11, die an der Beleuchtungseinheit 3 angeformt sind und die in Aussparungen 13, die im Gehäuseteil 25 des Grundmoduls 4, genauer gesagt an einem Gehäusesteg 23 entsprechend vorgesehen sind, eingreifen. Die als Haken ausgebildeten Halteelemente 11 dienen somit als Gegenlager und zur Befestigung der Beleuchtungseinheit 3 in den Aussparungen 13 des Gehäuseteils 25 bzw. des Gehäusestegs 23. Hierdurch wird die Beleuchtungseinheit 3 verliersicher im Grundmodul 4 befestigt. Ein Entfernen der Beleuchtungseinheit kann durch einfaches Drücken der Beleuchtungseinheit in entgegen gesetzter Richtung der Halteelemente 11, d.h. in vertikaler Richtung und dann eine geringe horizontale Bewegung, d.h. nach oben in Richtung aus dem Grundmodul 4 heraus bewirkt werden. Die Demontage wird dabei zusätzlich durch die Hilfe der Federkräfte der bereits im Zusammenhang mit FIG 1 beschriebenen als Federn ausgeführten Kontaktierungsmittel erleichtert. Eine Montage der Beleuchtungseinheit 3 erfolgt in umgekehrter Richtung.

FIG 5 zeigt die bereits im Zusammenhang mit FIG 4 beschriebene Schaltwippe 4 mit eingesetzter Beleuchtungseinheit 3 in einer geschnittenen Seitenansicht. Besonders gut ist in FIG 5a zum einen zu erkennen, wie die Halteelemente 11 der Beleuchtungseinheit 3 in die Aussparungen an einer Gehäuseteil 23 des Grundmoduls 4 eingreifen, wie dies bereits im Zusammenhang mit FIG 1, 2 und 4 erläutert wurde. In FIG 5 ist weiterhin gut erkennbar, auf welche Weise die als Federn ausgebildeten Kontaktierungsmittel 10 mit Kontaktmitteln 15 des Grundmoduls 4 eine elektrische Verbindung zu der Beleuchtungseinheit und den darin integrierten Beleuchtungsmitteln herstellen.

FIG 6 zeigt einen vergrößerten Ausschnitt aus FIG 5, aus dem nochmals deutlicher hervorgeht, auf welche Weise die an der Beleuchtungseinheit 3 angeordneten Halteelemente 11 die entsprechenden angeordneten Aussparungen des Gehäusestegs 23 des Grundelementes 4 hintergreifen und die Beleuchtungseinheit 3 somit verliersicher im Grundmodul 4 befestigen.

FIG 7 zeigt ein Ausführungsbeispiel einer Beleuchtungseinheit 3, wie sie im Zusammenhang mit den Figuren 1, 2 sowie 3 bis 5 gezeigten Installationsschalter zum Einsatz kommt. Die Beleuchtungseinheit 3 ist dabei aus zwei auseinanderklappbaren Gehäusehälften 17a, 17b gebildet. Die untere Gehäusehälfte 17a weist eine als Kammer ausgebildete erste Ausnehmung 12 zur Aufnahme eines als Leuchtdiode ausgebildeten Beleuchtungsmittels 7 auf. In der ersten Gehäusehälfte 17a sind darüber hinaus weitere elektrische Bauteile in Form eines Widerstands 8 sowie einer Diode 9 angeordnet. Die Stromzufuhr vom Grundmodul zur Beleuchtungseinheit 3 erfolgt über Kontaktfedern 10, die jeweils eine Stromzufuhr über den Widerstand 8 bzw. über die Diode 9 zur Leuchtdiode 7 sicherstellen. Die untere Gehäusehälfte 17a weist Noppen 18 auf, die mit entsprechenden in der zweiten Gehäusehälfte 17b angeordneten Vertiefungen korrespondieren und im zusammengeklappten Zustand die beiden Gehäusehälften 17a, 17b fixieren einen Zusammenhalt der beiden Gehäusehälften sicherstellen.

FIG 8 zeigt die aufgeklappte Beleuchtungseinheit 3 in der Seitenansicht im Zusammenspiel mit den Kontaktflächen 15 des Grundelementes bzw. mit den entsprechenden Kontaktklemmen 16 des Grundelements. Wie u.a. bereits im Zusammenhang mit FIG 6 erläutert, erfolgt die Kontaktierung der Leuchtdiode 7 über Widerstand 8 und die Diode 9 über die Kontaktfedern 10. Durch diese ösenförmige Gestaltung der Federn 10 wird eine einfache Kontaktierung mit den Bauteilen 8 und 9 geschaffen. Zusätzlich sichert die ösenförmige Gestaltung der Federn 10 in einfacher Art und Weise die Federn gegen verlieren. Die Federn 10 bilden dabei auch die Kontaktierung zu den Anschlussklemmen 16 und bringen durch ihre Federkraft die erforderliche Kontaktkraft auf.

FIG 9 zeigt einen vergrößerten Ausschnitt aus FIG 8 zur Kontaktierung der Beleuchtungseinheit mit dem Grundmodul über Federn 10. Hierzu weist die Kontaktfeder 10 in dem auf die Beleuchtungseinheit 3 zugewandten Bereich ein speziell als Öse bzw. als Haken ausgebildetes Federende 14 auf, welches in einen abgewinkelten Bauteilekontakt 21a,21b der Beuteilekontakte 22 der Bauteile 8,9 eingreifen.

Zusammenfassend betrifft die Erfindung somit einen elektrischen Installationsschalter 20 mit einem Beleuchtungsmittel 7. Um einen aufwandsarmen Austausch des Beleuchtungsmittels 7 zu ermöglichen wird vorgeschlagen, dass der Installationsschalter 20 ein Grundmodul 4 aufweist, das zur Aufnahme einer das Beleuchtungsmittel 7 enthaltenden Beleuchtungseinheit 3 vorgesehen ist. Hierzu weist das Grundmodul 4 bevorzugt eine Ausnehmung 8 zur Aufnahme des Beleuchtungselements 3 als Einschub in die Ausnehmung 8 und mindestens eine im Bereich der Ausnehmung angeordnete Aussparung 13 zum insbesondere formschlüssigen Eingriff mindestens eines am Beleuchtungseinheit 3 vorgesehenen Halteelements 11 auf.

## Patentansprüche

1. Elektrischer Installationsschalter (20) in Modularbauweise mit einem Tragrahmen (5) und mit einem Grundmodul (4), wobei das Grundmodul (4) in dem Tragrahmen (5) an einem von mehreren Rastplätzen einrastbar und zur Aufnahme einer abnehmbaren Schaltwippe (2) vorgesehen ist sowie wippenseitig eine Ausnehmung (8) zur Aufnahme einer Beleuchtungseinheit (3) als Einschub in die Ausnehmung (8) aufweist.

2. Installationsschalter nach Anspruche 1 oder 2, wobei das Grundmodul (4) mindestens eine im Bereich der Ausnehmung (8) angeordnete Aussparung (13) zum insbesondere formschlüssigen Eingriff mindestens eines an der Beleuchtungseinheit (3) vorgesehenen Halteelements (11) aufweist.

3. Installationsschalter nach einem der vorhergehenden Ansprüche, wobei das Grundmodul Kontaktmittel (15) zur Kontaktierung mit in der Beleuchtungseinheit (3) angeordneten Kontaktierungsmitteln (10) aufweist.

4. Installationsschalter nach einem der vorhergehenden Ansprüche, wobei die Beleuchtungseinheit (3) eine Kammer (12) zur Aufnahme eines Beleuchtungsmittels (7) aufweist.

5. Installationsschalter nach einem der vorhergehenden Ansprüche, wobei die Beleuchtungseinheit (3) zur Aufnahme elektrischer und/oder elektronischer Bauteile, insbesondere eines Widerstands (8) und/oder einer Diode (9) vorgesehen ist.

6. Installationsschalter nach einem der vorhergehenden Ansprüche, wobei die Kontaktierungsmittel (10) der Beleuchtungseinheit (3) als Federn ausgebildet sind.

7. Installationsschalter nach Anspruch 6, wobei die Federn (10) auf der der Kontaktierung des Beleuchtungsmittels (7) zugewandten Seite als Haken (22) zum Einhängen an ein Kontaktelement (21) des Beleuchtungsmittels (7), oder eines mit dem Beleuchtungsmittel (7) koppelbaren elektrischen und/oder elektronischen Bauteils (8, 9) ausgebildet sind.

8. Installationsschalter nach einem der vorhergehenden Ansprüche, wobei die Beleuchtungseinheit (3) aus zwei aufklappbaren Gehäusehälften (17a, 17b) gebildet wird, wobei eine der zwei Gehäusehälften (17a) mindestens eine Kammer (12) zur Aufnahme des Leuchtmittels (7) und/oder der mit dem Beleuchtungsmittel (7) koppelbaren elektrischen und/oder elektronischen Bauteile (8, 9) aufweist.

## Claims

1. Electrical installation switch (20) with a modular construction comprising a supporting frame (5) and comprising a base module (4), wherein the base module (4) can be latched in at one of a plurality of latching locations in the supporting frame (5) and is intended to receive a removable switching rocker (2) and has, on the rocker side, a recess (8) for receiving a lighting unit (3) as withdrawable part, into the recess (8).

2. Installation switch according to Claim 1, wherein the base module (5) has at least one cutout (13) arranged in the region of the recess (8) for engaging, in particular in a form-fitting manner, at least one holding element (11) provided on the lighting unit (3).

3. Installation switch according to either of the preceding claims, wherein the base module has contact means (15) for making contact with contact-making means (10) arranged in the lighting unit (3).

4. Installation switch according to one of the preceding claims, wherein the lighting unit (3) has a chamber (12) for receiving a lighting means (7).

5. Installation switch according to one of the preceding claims, wherein the lighting unit (3) is intended for receiving electrical and/or electronic component parts, in particular a resistor (8) and/or diode (9).

6. Installation switch according to one of the preceding claims, wherein the contact-making means (10) of the lighting unit (3) are in the form of springs.

7. Installation switch according to Claim 6, wherein the springs (10), on the side facing the contact-making of the lighting means (7), are in the form of hooks (22) for suspension on a contact element (21) of the lighting means (7) or an electrical and/or electronic component (8, 9) which can be coupled to the lighting means (7).

8. Installation switch according to one of the preceding claims, wherein the lighting unit (3) is formed from two housing halves (17a, 17b) which can be folded out, wherein one of the two housing halves (17a) has at least one chamber (12) for receiving the lighting means (7) and/or the electrical and/or electronic component parts (8, 9) which can be coupled to the lighting means (7).

## Revendications

1. Interrupteur d'installation électrique (20) dans une construction modulaire avec un cadre porteur (5) et avec un module de base (4), dans lequel le module de base (4) est prévu dans le cadre porteur (5) pour s'encliqueter au niveau d'un point d'enclenchement parmi plusieurs et pour la réception d'un bouton à bascule de commutation démontable (2) et présente côté bouton à bascule un évidement (8) pour la réception d'une unité d'éclairage (3) en tant que dispositif insérable dans l'évidement (8).

2. Interrupteur d'installation selon les revendications 1 ou 2, dans lequel le module de base (4) présente au moins un creux (13) disposé dans la zone de l'évidement (8) pour en particulier la mise en prise par complémentarité de formes au moins d'un élément de maintien (11) prévu au niveau de l'unité d'éclairage (3).

3. Interrupteur d'installation selon l'une des revendications précédentes, dans lequel le module de base présente des moyens de contact (15) pour une mise en contact avec des moyens de mise en contact (10) disposés dans l'unité d'éclairage (3).

4. Interrupteur d'installation selon l'une des revendications précédentes, dans lequel l'unité d'éclairage (3) présente un logement (12) pour la réception d'un moyen d'éclairage (7).

5. Interrupteur d'installation selon l'une des revendications précédentes, dans lequel l'unité d'éclairage (3) est prévue pour la réception de composants électriques et/ou électroniques, en particulier une résistance (8) et/ou une diode (9).

6. Interrupteur d'installation selon l'une des revendications précédentes, dans lequel les moyens de mise en contact (10) de l'unité d'éclairage (3) sont configurés en tant que ressorts.

7. Interrupteur d'installation selon la revendication 6, dans lequel les ressorts (10) sont configurés sur le côté tourné vers la mise en contact du moyen d'éclairage (7) en tant que crochets (22) pour être suspendus à un élément de contact (21) du moyen d'éclairage (7), ou d'un composant électrique et/ou électronique (8, 9) qui peut être couplé au moyen d'éclairage (7).

8. Interrupteur d'installation selon l'une des revendications précédentes, dans lequel l'unité d'éclairage (3) est formée par deux moitiés de boîtier pliantes (17a, 17b), dans lequel l'une des deux moitiés de boîtier (17a) présente au moins un logement (12) pour la réception du moyen d'éclairage (7) et/ou des composants électriques et/ou électroniques (8, 9) qui peuvent être couplés au moyen d'éclairage (7).
